# DEMANDE DE BREVET EUROPEEN

(11) **EP 1 930 537 A1**
(43) Date de publication de la demande: **11.06.2008**
(21) Numéro de dépôt: 07117465.0
(22) Date de dépôt: 28.09.2007
(51) Int. Cl.: E06B 9/174

(54) **Dispositif de fixation d'un moteur de volet roulant sur une joue equipée d'un tourillon et ensemble volet roulant equipé d'un tel dispositif**

(30) Priorité: 29.11.2006 FR 0655170
(71) Demandeur: Deprat Jean SA, 59650 Villeneuve d'Ascq (FR)
(72) Inventeur: Kimpe, Florent, 59150 Wattrelos (FR); Castell, Mathias, 59320 Hallennes Les Haubourdin (FR)
(74) Mandataire: Hennion, Jean-Claude

(57) **Abrégé**

L'invention se rapporte à un dispositif de fixation (1) d'un moteur de volet roulant sur une joue (2) équipée d'un tourillon (3) comportant un élément de support (4) de la tête du bloc moteur (5) positionnable autour du tourillon (3).

Ce dispositif de fixation est caractérisé en ce que ledit élément de support (4) comporte des moyens de réception (6) d'au moins deux éléments longilignes (7), lesdits éléments longilignes (7) étant aptes à être positionnés contre une paroi du volet roulant de manière à empêcher la rotation de la tête du bloc moteur.

## Description

La présente invention concerne un dispositif de fixation d'un moteur de volet roulant sur une joue équipée d'un tourillon.

La présente invention concerne également un ensemble volet roulant équipé d'un dispositif de fixation tel que précité.

Depuis longtemps, il est proposé dans le commerce des volets roulants soit à actionnement manuel, soit motorisés.

Parmi les dispositifs à actionnement manuel, on connaît essentiellement des dispositifs dans lesquels l'axe tambour est entraîné par un système de tringles, de tirage direct ou encore par une sangle. Ces systèmes manuels sont particulièrement fastidieux à utiliser et ce d'autant plus que la fréquence de manipulation du volet, dont le poids peut être important, est élevée.

Par ailleurs, l'utilisation d'un système manuel n'est pas compatible avec une programmation automatique des ouvertures et fermetures dudit volet roulant.

Il arrive donc fréquemment que les utilisateurs passent d'un système manuel à un système motorisé, notamment par exemple lors d'une casse du système manuel.

A cette fin, il est nécessaire de faire venir un installateur qui vient fixer le moteur au tourillon de la joue, par l'intermédiaire d'une plaque de maintien vissée sur la joue.

Le tourillon fait palier et sert de recentrage, le moteur étant pincé sur la joue.

Ce type de montage présente différents inconvénients, notamment les perçages réalisés dans la joue qui nécessitent un temps de manoeuvre important et sont peu esthétiques.

Par ailleurs, ces perçages dégradent la joue et notamment localement détériorent le traitement ou le laquage appliqué à la joue.

La présente invention a pour but de pallier aux inconvénients précités et de proposer un dispositif de fixation d'un moteur de volet roulant dans lequel la fixation ne nécessite pas de perçages au niveau de la joue du volet roulant.

Un autre but de la présente invention est de proposer un dispositif de fixation d'un moteur de volet roulant dans lequel la tête du bloc moteur est immobile en rotation lors de son fonctionnement, quel que soit le sens d'entraînement de l'arbre du volet roulant.

La présente invention a également pour objet de proposer un dispositif de fixation d'un moteur de volet roulant adaptable à une grande variété de joues, que ce soit sur le plan dimensionnel ou structurel.

Un autre objet de la présente invention est de proposer un dispositif de fixation d'un moteur de volet roulant dans lequel le réglage du dispositif s'effectue de manière aisée par l'installateur et notamment manuellement.

L'invention vise également un ensemble volet roulant équipé d'un dispositif de fixation tel que précité.

Selon l'invention, le dispositif de fixation comporte un élément de support de la tête du bloc moteur positionnable autour du tourillon, cet élément support comportant des moyens de réception d'au moins deux éléments longilignes, ces éléments longilignes étant aptes à être positionnés contre une paroi notamment de la joue du volet roulant de manière à empêcher la rotation de la tête du bloc moteur.

Cette caractéristique est particulièrement intéressante puisqu'elle permet de bloquer en rotation l'élément de support de la tête du bloc moteur empêchant ce dernier de pivoter autour de son axe.

Cette caractéristique présente par conséquent l'avantage de réaliser le blocage de la tête du bloc moteur sans nécessiter de perçages de la joue du volet roulant.

Selon une autre caractéristique avantageuse de l'invention, les éléments longilignes coulissent longitudinalement dans les moyens de réception.

Cette caractéristique permet de s'adapter aux dimensions intérieures particulières de la joue des volets roulants en fonction des modèles et par conséquent permet à partir d'un dispositif de fixation de s'adapter à une large gamme de produits.

Selon une autre caractéristique de l'invention, les moyens de réception comprennent au moins un clip par élément longiligne, les clips présentant un taraudage coopérant avec un filetage d'au moins une partie des éléments longilignes.

Cette caractéristique permet un réglage manuel, ou au moyen d'une simple clé, du positionnement des éléments longilignes dans la joue.

Avantageusement, les moyens de réception comprennent deux clips par élément longiligne.

Cette caractéristique permet d'assurer une grande stabilité au dispositif de fixation lors du fonctionnement du moteur.

Selon une autre caractéristique avantageuse de l'invention, le dispositif de fixation est pourvu de moyens de verrouillage des positions relatives des éléments longilignes par rapport à l'élément support.

Cette caractéristique permet d'empêcher tout déplacement accidentel de l'élément longiligne et également d'empêcher le déplacement de cet élément longiligne en cas de forte contrainte exercée sur ses extrémités.

D'autres caractéristiques et avantages de l'invention apparaîtront plus clairement à la lecture de la description ci-après d'un exemple préféré de réalisation dans lequel la description n'est donnée qu'à titre d'exemple non limitatif et en référence aux dessins annexés parmi lesquels :
- la figure 1 représente un exemple de réalisation en vue en perspective éclatée d'un exemple de réalisation du dispositif disposé à l'intérieur de la joue et sur lequel va venir se positionner le bloc moteur ;
- la figure 2 représente une vue en perspective du dispositif représenté à la figure 1.

En se reportant indifféremment aux figures 1 et 2, on voit un dispositif de fixation 1 d'un moteur de volet roulant sur une joue 2 équipée d'un tourillon 3, ce dispositif de fixation comprend un élément de support 4 de la tête de la tête du bloc moteur 5 positionnable autour du tourillon 3.

Selon l'invention, l'élément de support 4 comporte des moyens de réception 6 d'au moins deux éléments longilignes 7.

Dans l'exemple de réalisation des figures 1 à 2, ces éléments longilignes 7 coulissent longitudinalement dans les moyens de réception 6.

A cette fin, on peut prévoir que les moyens de réception 6 comprennent au moins un clip 8 ou crantage par élément longiligne 7, ces clips 8 présentant un taraudage coopérant avec un filetage d'au moins une partie des éléments longilignes 7.

Bien entendu, d'autres modes de réalisation de la coopération entre les moyens de réception et les éléments longilignes 7 sont envisageables.

On pourra ainsi notamment envisager que l'assujettissement entre les éléments longilignes 7 et les moyens de réception 6 s'effectue par emmanchement en force.

Pour assurer une bonne stabilité, on prévoit que les moyens de réception 6 soient constitués d'au moins deux clips 8, ces clips 8 étant disposés de préférence au voisinage des bords de l'élément support 4.

La structure du dispositif de fixation 1 permet une installation aisée de la motorisation du volet roulant.

En effet, l'installateur vient, dans un premier temps, placer l'élément de support 4 autour du tourillon 3 de la joue 2 puis vient faire coulisser les éléments longilignes 7 jusqu'à ce que l'extrémité de ces derniers vienne en contact avec une paroi du volet roulant à savoir, dans l'exemple illustré à la figure 1, une paroi transversale de la joue 2.

Lorsque les éléments longilignes 7 sont positionnés, on peut de manière avantageuse verrouiller la position relative de ces éléments longilignes 7 par rapport à l'élément support 4 à l'aide des moyens de verrouillage 9.

Ces moyens de verrouillage 9 pourront être constituer d'au moins une vis fixée sur l'élément support 4, cette vis étant dévissée lors du réglage de la position des éléments longilignes 7 puis vissée pour que la tête de cette dernière vienne appuyer sur l'élément longiligne 7 et empêche toute translation de l'élément longiligne 7.

Là encore, d'autres possibilités de blocage à la portée de l'homme de l'art auraient pu être envisagées.

Une fois l'élément de support 4 et les éléments longilignes 7 disposés au niveau de la joue 2, on vient fixer la tête du bloc moteur 5 au niveau d'une paroi radiale de l'élément support 4.

De manière avantageuse, l'assujettissement entre l'élément support 4 et la tête du bloc moteur 5 est réalisé par clippage, éventuellement, l'assujettissement pourra être renforcé au moyen d'une vis traversant ladite paroi radiale 10.

Il est à noter également que, dans un autre mode de réalisation, on pourra prévoir que l'élément support 4 et la tête du bloc moteur 5 forment un ensemble monobloc ne nécessitant pas par conséquent d'opération supplémentaire d'assujettissement de ces éléments.

Le dispositif de fixation 1 permet donc de réaliser de manière rapide, aisée et fiable l'installation de la motorisation sur un volet roulant équipé en première monte d'un système manuel.

Une fois l'assemblage réalisé entre le bloc moteur et le support 4, le montage est terminé et, lorsque le moteur est en fonctionnement, le couple exercé par ce dernier sur le bloc support 4 ne peut entraîner la rotation de ce dernier compte tenu de la mise en butée des éléments longilignes 7 sur la paroi du volet roulant.

La tête du bloc moteur 5 est par conséquent stable et ce, quel que soit son sens de rotation.

Bien entendu, d'autres modes de réalisation à la portée de l'homme de l'art auraient pu être envisagés sans pour autant sortir du cadre de l'invention définie par les revendications ci-après.

## Revendications

1. Dispositif de fixation (1) d'un moteur de volet roulant sur une joue (2) équipée d'un tourillon (3) comportant un élément de support (4) de la tête du bloc moteur (5) positionnable autour du tourillon (3), **caractérisé en ce que** :
- ledit élément de support (4) comporte des moyens de réception (6) d'au moins deux éléments longilignes (7), lesdits éléments longilignes (7) étant aptes à être positionnés contre une paroi du volet roulant de manière à empêcher la rotation de la tête du bloc moteur,
- les moyens de réception (6) comprennent au moins un clip (8) par élément longiligne (7), les clips (8) présentant un taraudage coopérant avec un filetage d'au moins une partie des éléments longilignes (7).

2. Dispositif de fixation selon la revendication 1, dans lequel les éléments longilignes (7) coulissent longitudinalement dans les moyens de réception (6).

3. Dispositif de fixation selon la revendication 1, dans lequel les moyens de réception (6) comprennent deux clips (8) par élément longiligne (7).

4. Dispositif de fixation selon l'une quelconque des revendications 1 à 3, comportant des moyens de verrouillage (9) des positions relatives des éléments longilignes (7) par rapport à l'élément support (4).

5. Dispositif de fixation selon la revendication 4, dans lequel les moyens de verrouillage (9) sont constitués d'au moins une vis fixée sur l'élément support (4) et dont la tête vient en appui sur l'élément longiligne (7).

6. Dispositif de fixation selon l'une quelconque des revendications 1 à 5, dans lequel l'élément support (4) et la tête du bloc moteur (5) forment un ensemble monobloc.

7. Dispositif de fixation selon l'une quelconque des revendications 1 à 6, dans lequel l'élément support (4) et la tête du bloc moteur (5) sont assujettis par au moins une vis traversant une paroi radiale (10) de l'élément support (4).

8. Ensemble volet roulant équipé d'un dispositif de fixation selon l'une quelconque des revendications 1 à 7.
